# EUROPÄISCHE PATENTSCHRIFT

(11) **EP 3 969 699 B1**
(45) Veröffentlichungstag und Bekanntmachung des Hinweises auf die Patenterteilung: **01.11.2023**
(21) Anmeldenummer: 20726681.8
(22) Anmeldetag: 29.04.2020
(51) Int. Cl.: E05B 81/14, E05B 77/26, E05B 77/12, E05B 81/46, E05B 81/76, E05B 77/04, E05B 77/28, E05B 81/30

(54) **KRAFTFAHRZEUGTÜRSCHLOSS**
MOTOR VEHICLE DOOR LOCK
SERRURE DE PORTIÈRE DE VÉHICULE AUTOMOBILE

(30) Priorität: 13.05.2019 DE 102019112470
(43) Veröffentlichungstag der Anmeldung: 23.03.2022
(73) Patentinhaber: Kiekert AG, 42579 Heiligenhaus (DE)
(72) Erfinder: SCHIFFER, Holger, 40668 Meerbusch (DE); SCHOLZ, Michael, 45136 Essen (DE); INAN, Ömer, 46282 Dorsten (DE); SCHÖNENBERG, Thomas, 51399 Burscheid (DE); SCHMITZ, Andreas, 42551 Velbert (DE); SZEGENY, Peter, 51766 Engelskirchen (DE)
(86) Internationale Anmeldenummer: PCT/DE2020/100352
(87) Internationale Veröffentlichungsnummer: WO 2020/228895

(56) Entgegenhaltungen:
- DE-A1-102014 001 160
- DE-A1-102017 124 520
- DE-A1-102017 124 521

## Beschreibung

Die Erfindung betrifft ein Kraftfahrzeugtürschloss, mit einem elektromechanischen Öffnungsantrieb für ein Gesperre, ferner mit wenigstens einer Sicherungseinheit, und mit einer Steuereinheit, wobei der Öffnungsantrieb in der Stellung "Sicherung aus" der Sicherungseinheit in Abhängigkeit von beispielsweise Signalen eines ersten Sensors an eine Handhabe mittels der Steuereinheit zum elektrischen Öffnen beaufschlagt wird und wobei in der Stellung "Sicherung ein" der Sicherungseinheit Signale des ersten Sensors seitens der Steuereinheit ignoriert werden.

Das zuvor beschriebene sogenannte "elektrische Öffnen" von Gesperren als Bestandteil eines Kraftfahrzeugtürschlosses zur Verriegelung von Kraftfahrzeugtüren oder auch Klappen oder allgemein Abdeckungen gegenüber einer Kraftfahrzeugkarosserie findet zunehmende Verbreitung. Das lässt sich im Kern darauf zurückzuführen, dass die Bedienung komfortabel ist und das Gewicht von Kraftfahrzeugtüren oder allgemein Abdeckungen bei Kraftfahrzeugen gestiegen ist. Das lässt sich im Wesentlichen auf zusätzliche Sicherungseinheiten in den Kraftfahrzeugtüren wie beispielsweise ein Seitenaufprallschutz, Seitenairbags etc. zurückführen. Aber auch Komforteinrichtungen wie Fensterheber, Lautsprecher, Zuziehantriebe etc. führen zu einem gesteigerten Gewicht der betreffenden Kraftfahrzeugtür, so dass dem beschriebenen elektrischen Öffnen eine zunehmende Bedeutung zukommt.

Ein Kraftfahrzeugtürschloss des eingangs beschriebenen Aufbaus wird beispielsweise in der DE 10 2015 108 738 A1 der Anmelderin beschrieben. Ähnliche Ausgestaltungen sind Gegenstand der weiteren Veröffentlichungen DE 10 2013 006 521 A1 sowie DE 10 2012 020 424 A1.

Wie bereits beschrieben, setzt sich die elektromechanische bzw. rein elektrische Öffnung eines Gesperres im Anschluss an die Abfrage eines Sensors beispielsweise an der zugehörigen Handhabe zunehmend in der Praxis durch und wird hier oftmals auch als "open-by-wire" bezeichnet. Bei dem Sensor an der Handhabe kann es sich um einen Bewegungen beispielsweise eines Hügels der Handhabe detektierenden Schalter handeln. Grundsätzlich kann der Sensor bzw. erste Sensor aber auch an anderer Stelle vorgesehen und realisiert werden, beispielsweise bei einer Kraftfahrzeugtür ohne Handhabe als Berührbereich an einem Außentürblech. Auch ein erster Sensor als Bestandteil einer Fernbedienungseinheit für das zugehörige Kraftfahrzeug ist denkbar.

Bei der Sicherungseinheit kann es sich grundsätzlich um eine Diebstahlsicherungseinheit und/oder eine Kindersicherungseinheit handeln. Die Stellung "Diebstahlsicherung ein" korrespondiert dazu, dass das betreffende Kraftfahrzeugtürschloss weder über eine äußere noch innere Handhabe geöffnet werden kann. Demgegenüber ist in der Stellung "Kindersicherung ein" eine Öffnung der Kraftfahrzeugtür über die äußere Handhabe möglich, wohingegen eine innere Handhabe in diesem Zusammenhang leer geht.

Die beschriebenen Öffnungsantriebe und ihre steuerungstechnische Umsetzung bzw. ihre Ansteuerung mit Hilfe der Steuereinheit haben sich grundsätzlich bewährt. Allerdings wird zusätzlich und aufgrund von Sicherungsanforderungen im Regelfall noch eine sogenannte mechanische Redundanz gefordert. Diese soll insbesondere dann zum Zuge kommen und eingesetzt werden, wenn ein Crash des zugehörigen Fahrzeuges beobachtet wird bzw. der sogenannte Crashfall eintritt. Der Crashfall korrespondiert dazu, dass das Kraftfahrzeug im einfachsten Fall abnormale Verzögerungen von mehreren g (größer 5 g) aufweist, die typischerweise mit einem Aufprall auf ein Hindernis verbunden sind. In einem solchen Crashfall besteht die Gefahr, dass der elektromechanische Öffnungsantrieb ausfällt, weil entweder die zugehörige Batterie und/oder eine elektrische Zuleitung zerstört werden. Aus diesem Grund und um eintreffenden Sicherheitskräften ein Öffnen der entsprechend ausgerüsteten Kraftfahrzeugtür nach wie vor zu ermöglichen, werden mechanische Redundanzen gefordert.

An dieser Stelle schlägt der weitere Stand der Technik nach der WO 2014/079411 A2 ein Kraftfahrzeugtürschloss mit einem Gesperre und einem elektromechanischen Öffnungsantrieb für das Gesperre vor, welcher einen zusätzlichen Antrieb aufweist. Mit Hilfe dieses zusätzlichen Antriebes kann eine Betätigungshebelkette bedarfsweise in ihre Stellung "verriegelt" überführt werden. Erst dann wird ein Öffnungssignal für den Antrieb zum elektrischen Öffnen des Gesperres erzeugt.

Hierdurch befindet sich die Betätigungshebelkette durchweg in ihrer Stellung "verriegelt", und zwar auch dann, wenn der elektrische Antrieb zum elektrischen Öffnen des Gesperres bestromt wird. Nur im Falle einer Notöffnung bzw. im Crashfall wird so vorgegangen, dass die Betätigungshebelkette zuvor in ihre Stellung "entriegelt" überführt wird. Dadurch kann beispielsweise Rettungspersonal wunschgemäß eine zugehörige Kraftfahrzeugtür öffnen. Hierzu ist es lediglich erforderlich, die Handhabe mechanisch zu beaufschlagen. Das hat sich grundsätzlich bewährt.

Beim zuvor beschriebenen Stand der Technik nach der WO 2014/079411 A2 ist jedoch der Notbetrieb bzw. die Notöffnung mit zusätzlichem konstruktionsmäßigem und finanziellen Aufwand verbunden, schon weil ein zusätzlicher Antrieb ergänzend zum Öffnungsantrieb obligatorisch erforderlich ist. Neben dem dadurch verursachten erhöhten konstruktiven Aufwand und auch dem gesteigerten Gewicht sind solche zusätzlichen Antriebe unter Umständen auch anfällig für Funktionsstörungen. Hier will die Erfindung Abhilfe schaffen.

Aus der DE 10 2014 001 160 A1 und der DE 10 2017 124 520 A1 sind Kraftfahrzeugschlösser mit elektromechanischen Öffnungsantrieb und Sicherungseinheit bekannt, bei denen der Öffnungsantrieb in der Stellung "Sicherung aus" der Sicherungseinheit in Abhängigkeit von beispielsweise Signalen eines ersten Sensors an eine Handhabe mittels der Steuereinheit zum elektrischen Öffnen beaufschlagt wird, und wobei in der Stellung "Sicherung ein" der Sicherungseinheit Signale des ersten Sensors seitens der Steuereinheit ignoriert werden.

Der Erfindung liegt das technische Problem zugrunde, ein derartiges Kraftfahrzeugtürschloss so weiter zu entwickeln, dass der fertigungstechnische Aufwand unter Berücksichtigung einer besonders einfachen Konstruktion verringert ist.

Zur Lösung dieser technischen Problemstellung schlägt die Erfindung bei einem gattungsgemäßen Kraftfahrzeugtürschloss vor, dass der Öffnungsantrieb wenigstens zwei unterschiedliche Bewegungsrichtungen vollführt und in der ersten Bewegungsrichtung sowie in der Stellung "Sicherung aus" der Sicherungseinheit auf das Gesperre arbeitet. Demgegenüber stellt der Öffnungsantrieb in der zweiten Bewegungsrichtung in Abhängigkeit von einem weiteren zweiten Sensor und dessen Signal eine zusätzliche mechanische Verbindung der Handhabe zum Gesperre her. Die Sicherungseinheit weist erfindungsgemäß eine mechanische und/oder motorische Sperre auf, welche den Öffnungsantrieb in der Stellung "Sicherung ein" sowie bei in zweiter Bewegungsrichtung beaufschlagtem Öffnungsantrieb blockiert.

Im Rahmen der Erfindung wird also der elektromechanische Öffnungsantrieb zunächst einmal dergestalt eingesetzt und betrieben, dass dieser Öffnungsantrieb mit zwei unterschiedlichen Bewegungsrichtungen seitens der Steuereinheit beaufschlagt wird. In der ersten Bewegungsrichtung sowie in der Stellung "Sicherung aus" der Sicherungseinheit führt die Beaufschlagung des Öffnungsantriebes wie gewohnt zum "elektrischen Öffnen". Das heißt, in dieser Funktionsstellung arbeitet der elektromechanische Öffnungsantrieb wie gewohnt zum elektrischen Öffnen auf das Gesperre, sofern sich die Sicherungseinheit in der Position "Sicherung aus" befindet. Das wird seitens der Steuereinheit abgefragt.

Befindet sich die Sicherungseinrichtung dagegen in ihrer Funktionsstellung "Sicherung ein", so ignoriert die Steuereinheit eine Beaufschlagung des ersten Sensors im Sinne des elektrischen Öffnens. Dadurch wird das zugehörige Kraftfahrzeugtürschloss im weitesten Sinne "gesichert", wobei dies im Rahmen der Erfindung je nach Auslegung des betreffenden Kraftfahrzeugtürschlosses die Stellungen "diebstahlgesichert" und/oder "verriegelt" und/oder "kindergesichert" abdecken mag, wie dies nachfolgend und insbesondere mit Bezug zur Figurenbeschreibung noch näher erläutert wird.

Kommt es jedoch zur Beaufschlagung des weiteren zweiten Sensors, so interpretiert dies die Steuereinheit dahingehend, dass der Öffnungsantrieb in der von der ersten Bewegungsrichtung unterschiedlichen und meistens entgegengesetzt gestalteten Bewegungsrichtung beaufschlagt wird. Die Fahrt des Öffnungsantriebes in dieser zweiten Bewegungsrichtung in Abhängigkeit von dem angesprochenen weiteren zweiten Sensor stellt nun eine zusätzliche mechanische Verbindung der Handhabe zum Gesperre her. Das kann grundsätzlich unabhängig von der Funktionsstellung der Sicherungseinheit erfolgen, das heißt sowohl für den Fall, dass sich die Sicherungseinheit in der Position "Sicherung ein" befindet als auch dann erfolgen, wenn die Sicherungseinheit ihre Stellung "Sicherung aus" einnimmt. Das heißt, die Abfrage des zweiten Sensors wird von der Steuereinheit typischerweise mit einer hohen, beispielsweise sogar mit der höchsten Priorität vorgenommen, so dass sämtliche weiteren Sensoren und deren Betätigung oder Nichtbetätigung üblicherweise ignoriert werden.

Das ist in dem Fall von besonderer Bedeutung, dass der Öffnungsantrieb in der zweiten Bewegungsrichtung sowie unabhängig von der Stellung der Sicherungseinheit zur Realisierung einer Notöffnung in Abhängigkeit von Signalen des zweiten Sensors beaufschlagt wird. In diesem Fall handelt es sich bei dem zweiten Sensor vorteilhaft um einen Crashsensor, mit dessen Hilfe der zuvor bereits beschriebene Crashfall erfasst und an die Steuereinheit übermittelt wird.

Bei dem zweiten Sensor kann es sich alternativ oder zusätzlich zu dem Crashsensor aber auch um einen Fahrzeuggeschwindigkeitssensor handeln. Der erste Sensor ist im Allgemeinen als Handhabesensor ausgebildet, folglich der Handhabe zugeordnet. Grundsätzlich kann der erste Sensor aber auch unabhängig von der Handhabe ausgelegt sein und sogar einen Bestandteil einer Fernbedienungseinheit für das Kraftfahrzeugtürschloss darstellen, wie dies einleitend bereits beschrieben wurde.

Das heißt, der Öffnungsantrieb lässt sich vorteilhaft in der zweiten Bewegungsrichtung zur Realisierung der Notöffnung im Crashfall einsetzen. Dazu wird ein entsprechendes Signal des Crashsensors seitens der Steuereinheit mit höchster Priorität verarbeitet und dahingehend umgesetzt, dass der Öffnungsantrieb in der fraglichen zweiten Bewegungsrichtung für die zusätzliche mechanische Verbindung der Handhabe zum Gesperre sorgt. Auf diese Weise lässt sich eine sogenannte "TCR" (temporäre Crashredundanz) realisieren, also eine temporäre, das heißt zeitlich befristete mechanische Redundanz im Crashfall.

Der Öffnungsantrieb kann alternativ oder auch zusätzlich zur Notöffnung erfindungsgemäß auch dahingehend eingesetzt werden, dass in der zweiten Bewegungsrichtung des Öffnungsantriebes eine (normale) mechanische Öffnung in Abhängigkeit von Signalen des zweiten Sensors beaufschlagt wird. In diesem Fall handelt es sich bei dem zweiten Sensor meistens um einen Fahrzeuggeschwindigkeitssensor. Hierbei lässt sich die Auslegung beispielsweise so treffen, dass das Kraftfahrzeugtürschloss in Abhängigkeit von dem zweiten Sensor bzw. Fahrzeuggeschwindigkeitssensor beim Überschreiten einer Geschwindigkeitsschwelle, beispielsweise Schrittgeschwindigkeit (typischerweise 4 oder 5 km/h) "gesichert" wird. Das heißt, das Signal des zweiten Sensors wird seitens der Steuereinheit so ausgewertet und umgesetzt, dass die Steuereinheit die Sicherungseinheit in die Stellung "Sicherung ein" überführt, so dass die einzelnen Kraftfahrzeugtüren nicht (mehr) elektrisch geöffnet werden können. Ausgehend von dieser Position "gesichert" der Sicherungseinheit ist es grundsätzlich aber auch möglich ein mechanisches Öffnen der betreffenden Kraftfahrzeugtür und damit des Kraftfahrzeugtürschlosses zuzulassen. Das kann beispielsweise beim Überschreiten einer weiteren Schwelle der Fahrzeuggeschwindigkeit der Fall sein oder auch wenn ein zusätzlicher Sensor zum "Entsichern" des betreffenden Kraftfahrzeugtürschlosses betätigt wird. In diesem Fall wird der Öffnungsantrieb erneut in der zweiten Bewegungsrichtung zur Realisierung einer mechanischen Öffnung in Abhängigkeit von beispielsweise Signalen des Fahrzeuggeschwindigkeitssensors oder auch in Abhängigkeit von Signalen eines weiteren Sensors zum "Entsichern" der Sicherungseinheit beaufschlagt wird.

Im Regelfall ist die Auslegung so getroffen, dass die Sicherungseinheit in der Stellung "Sicherung ein" sowie bei in der zweiten Bewegungsrichtung beaufschlagtem Öffnungsantrieb eine mechanische Öffnung des Gesperres verhindert. Das ist beispielsweise zur Realisierung einer "Kindersicherungsfunktion" von Bedeutung. Das heißt, solange die Sicherungseinheit ihre Position "Sicherung ein" einnimmt, führt selbst ein Signal des zweiten Sensors und damit die Beaufschlagung des Öffnungsantriebes in der zweiten Bewegungsrichtung nicht dazu, dass das Gesperre mechanisch geöffnet werden kann. Das heißt, ein an dieser Stelle zur Ansteuerung der Sicherungseinheit realisierter Sicherungssensor beispielsweise in Gestalt eines Tasters im Fahrzeuginnenraum oder einer entsprechenden benutzergeführten Beaufschlagung des Sicherungssensors ist in seiner Priorität über den Fahrzeuggeschwindigkeitssensor angesiedelt.

Erfindungsgemäß weist die Sicherungseinheit eine mechanische und/oder motorische Sperre auf. Mit Hilfe dieser Sperre kann der Öffnungsantrieb in der Stellung "Sicherung ein" sowie bei seiner Beaufschlagung in der zweiten Bewegungsrichtung blockiert werden. Die Sperre ist natürlich nur dann und so lange wirksam, wie nicht ein Signal des prioritätshöchsten Crashsensors den Crashfall meldet. In diesem Fall kommt es nicht zur zusätzlichen Sperrung des Öffnungsantriebes, sondern wird der Öffnungsantrieb in der zweiten Bewegungsrichtung beaufschlagt, um in jedem Fall im Rahmen der hiermit verbundenen Notöffnung die zusätzliche mechanische Verbindung der Handhabe zum Gesperre herzustellen.

In der Stellung "Sicherung aus" lässt die Sicherungseinheit eine elektrische Öffnung des Gesperres und gegebenenfalls eine mechanische Öffnung des Gesperres zu. Dabei kann insgesamt so vorgegangen werden, dass die Handhabe zum Öffnen des Gesperres zweimal betätigt werden muss, und zwar zunächst zum "Entsichern" und dann zum "Öffnen". In diesem Fall wird das erste Signal des der Handhabe zugeordneten ersten Sensors von der Steuereinheit dahingehend ausgewertet, dass die Sicherungseinheit in ihre Stellung "Sicherung aus" überführt wird bzw. diese Stellung beibehält. Das zweite Signal der Handhabe führt dann dazu, dass der Öffnungsantrieb in der ersten Bewegungsrichtung auf das Gesperre arbeiten und dieses elektrisch Öffnen kann.

Grundsätzlich kann die Handhabe auch mit einer sogenannten "Override"-Funktion ausgerüstet werden. Dann reicht eine einmalige Beaufschlagung des Sensors aus, zunächst die Sicherungseinheit in ihre Position "Sicherung aus" zu überführen und unmittelbar im Anschluss daran den Öffnungsantrieb in der ersten Bewegungsrichtung zu beaufschlagen, damit das Gesperre geöffnet werden kann.

Im Ergebnis wird ein Kraftfahrzeugtürschloss zur Verfügung gestellt, welches einerseits eine komfortable elektrische Öffnung des Gesperres zur Verfügung stellt und andererseits zur Darstellung sämtlicher denkbaren Funktionsstellungen eingesetzt werden kann. Dadurch lässt sich das Kraftfahrzeugtürschloss universell an jeder beliebigen Kraftfahrzeugtür oder auch Klappe oder allgemein eine Abdeckung für das Kraftfahrzeug einsetzen und verbauen. Hinzu kommt, dass der Rückgriff auf den einen einzigen Antrieb, nämlich den Öffnungsantrieb zu einer vereinfachten Konstruktion bei verringerten Kosten führt. Das alles gelingt unter zusätzlicher Berücksichtigung der Möglichkeit, dass unverändert trotz des realisierten elektrischen Öffnungsantriebes eine mechanische Redundanz insbesondere im Crashfall umgesetzt werden kann. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: ein erfindungsgemäßes Kraftfahrzeugtürschloss bzw. mehrere solcher Kraftfahrzeugtürschlösser, wie sie an einem Kraftfahrzeug verbaut sind, und zwar in Reihen schematischer Darstellung und
- Fig. 2: das Kraftfahrzeugtürschloss reduziert auf die für die Erfindung wesentlichen Bestandteile, erneut in Reihen schematischer Wiedergabe und einer ersten Bewegungsrichtung,
- Fig. 3: das Kraftfahrzeugtürschloss reduziert auf die für die Erfindung wesentlichen Bestandteile, erneut in Reihen schematischer Wiedergabe in einer zweiten Bewegungsrichtung.

In den Figuren ist ein Kraftfahrzeugtürschloss 2 dargestellt. Tatsächlich erkennt man in der Fig. 1 ein Kraftfahrzeug 1, welches insgesamt mit vier solcher Kraftfahrzeugtürschlösser 2 ausgerüstet ist, die prinzipiell gleich aufgebaut sind oder sein können. Die einzelnen Funktionalitäten des jeweiligen Kraftfahrzeugtürschlosses 2 werden je nach Einbauort überwiegend softwaremäßig unterschieden, und zwar mit Hilfe einer die einzelnen Kraftfahrzeugtürschlösser 2 jeweils beaufschlagenden Steuereinheit 3. Einen Bestandteil der Steuereinheit 3 stellt eine Sicherungseinheit 4 dar, die im Rahmen der Erfindung ebenfalls auf elektronischem Wege wie die Steuereinheit 3 realisiert und umgesetzt wird. An die Sicherungseinheit 4 ist ein Sicherungssensor 6 angeschlossen.

Neben diesem Sicherungssensor 6 ist im Kraftfahrzeug 1 noch ein Crashsensor 5 verbaut. Außerdem ist ein weiterer Sensor in Gestalt eines Fahrzeuggeschwindigkeitssensors 7 realisiert, dessen Signale ebenso wie diejenigen der beiden übrigen Sensoren 5, 6 von der Steuereinheit 3 ausgewertet und je nach Funktionszustand zur Beaufschlagung einer oder mehrerer der Kraftfahrzeugtürschlösser 2 umgesetzt werden.

Das einzelne Kraftfahrzeugtürschloss 2 ist ausweislich der Figuren 2 und 3 mit einem elektromechanischen Öffnungsantrieb 8 ausgerüstet, mit dessen Hilfe ein Gesperre 9, 10 beaufschlagt werden kann. Das Gesperre 9, 10 setzt sich aus einer Drehfalle 9 und einer damit wechselwirkenden Sperrklinke 10 zusammen.

Außerdem ist noch eine Handhabe 11 realisiert, mit deren Hilfe das Gesperre 9, 10 - zusätzlich zum elektromechanischen Öffnungsantrieb 8 - geöffnet werden kann. Das setzt allerdings voraus, dass die Handhabe 11 mechanisch mit dem Gesperre 9, 10 verbunden ist bzw. eine mechanische Verbindung vorliegt. Das ist ausweislich der schematischen Darstellungen den Figuren 2 und 3 nur dann der Fall, wenn eine lediglich beispielhaft als Kniehebelanordnung in der Fig. 3 dargestellte lösbare mechanische Verbindung 12 geschlossen ist. Im Normalbetrieb ist die lösbare Verbindung 12 geöffnet, wie dies die durchgezogene Darstellung in der Fig. 2 deutlich macht. Eine ziehende Beaufschlagung der Handhabe 11 führt dann dazu, dass die Kniehebelanordnung bzw. lösbare Verbindung 12 zwar in den strichpunktiert dargestellten gestreckten Verlauf übergeht, allerdings hierdurch die Sperrklinke 10 nicht im angedeuteten Uhrzeigersinn verschwenkt werden kann, um die Drehfalle 9 öffnen zu können.

In diesem Normalbetrieb sorgt eine Beaufschlagung des Öffnungsantriebes 8 durch die Steuereinheit 3 dafür, dass der Öffnungsantrieb 8 in der ersten Bewegungsrichtung bzw. im angedeuteten Gegenuhrzeigersinn beaufschlagt wird, so dass der Öffnungsantrieb 8 mit einem dort vorgesehenen Ausleger 13 auf die Sperrklinke 10 dergestalt arbeitet, dass die Sperrklinke 10 im Uhrzeigersinn verschwenkt wird und von ihrem rastenden Eingriff mit der Drehfalle 9 freikommt. Dadurch kann die Drehfalle 9 federunterstützt aufschwenken und einen zuvor gefangenen und nicht ausdrücklich dargestellten Schließbolzen freigeben.

Vollführt der Öffnungsantrieb 8 jedoch eine Bewegung entlang der zweiten Bewegungsrichtung nach dem Ausführungsbeispiel im angedeuteten Uhrzeigersinn gemäß der Darstellung in Fig. 3, so sorgt ein weiterer Ausleger 14 am Öffnungsantrieb 8 dafür, dass die Kniehebelanordnung bzw. lösbare Verbindung 12 von ihrem abgeknickten in den gestreckten Verlauf übergeht. Sobald in diesem Fall die Handhabe 11 ziehend beaufschlagt wird, sorgt die dann geschlossene mechanische Verbindung der Handhabe 11 zum Gesperre 9, 10 dafür, dass die Sperrklinke 10 in diesem Fall mechanisch im Gegenuhrzeigersinn verschwenkt wird und von ihrem rastenden Eingriff mit der Drehfalle 9 freikommt, die dann ihrerseits wie beschrieben federunterstützt aufschwenkt.

Anhand der Übersichtsdarstellung in der Fig. 1 erkennt man, dass neben den zuvor bereits beschriebenen Sensoren 5, 6, 7 noch ein weiterer Sensor 15 realisiert ist, der im Ausführungsbeispiel und nicht einschränkend als Handhabesensor 15 ausgebildet ist oder sein kann. Mit Hilfe des Handhabesensors 15 wird eine Beaufschlagung der Handhabe 11 an der zugehörigen und jeweils angedeuteten Kraftfahrzeugtür mit dem dort vorgesehenen Türschloss 2 registriert und seitens der Steuereinheit 3 ausgewertet. Anstelle des Handhabesensors 15 kann dieser Sensor bzw. erste Sensor 15 aber auch an einer Türaußenhaut angebracht sein, wenn eine Handhabe 11 nicht vorgesehen ist. Auch eine Anordnung des ersten Sensors bzw. Handhabesensors 15 an und in Verbindung mit einer Fernbedienungseinheit ist denkbar.

Die Funktionsweise und die einzelnen realisierten Funktionsstellungen werden nachfolgend beschrieben. Im Normalbetrieb und beim "elektrischen Öffnen" des zugehörigen Kraftfahrzeugtürschlosses 2 wird so vorgegangen, dass die Steuereinheit 3 zunächst die Position der Sicherungseinheit 4 abfragt. Das läuft im Endeffekt darauf hinaus, dass beispielsweise eine Betätigung oder Nichtbetätigung des Sicherungssensors 6 ausgewertet wird. Ist der Sicherungssensor 6 beispielsweise von einem Benutzer betätigt worden, wird also die Stellung "gesichert" bzw. "Sicherung ein" der Sicherungseinheit 4 gewünscht, so kann das Kraftfahrzeugtürschloss 2 nicht elektrisch geöffnet werden. Denn eine Abfrage der Sicherungseinheit 4 seitens der Steuereinheit 3 führt dazu, dass die Stellung "Sicherung ein" der Sicherungseinheit 4 registriert wird, so dass die zugehörige Kraftfahrzeugtür und damit das Kraftfahrzeugtürschloss 2 nicht elektrisch geöffnet werden kann.

In diesem Zusammenhang ist es mit Hilfe des Sicherungssensors 6 beispielsweise und unter anderem möglich, die verschiedenen Funktionsstellungen "verriegelt", "diebstahlgesichert" oder "kindergesichert" abzubilden. Die Funktion "verriegelt" korrespondiert dazu, dass die jeweils in der Fig. 1 dargestellten äußeren Handhaben 11 bei einer Beaufschlagung und einem Signal des zugehörigen Handhabesensors 15 nicht in einen Vorgang des elektrischen Öffnens des Gesperres 9, 10 münden. Dagegen führt beispielsweise die Beaufschlagung einer nicht ausdrücklich dargestellten Innenhandhabe mit zugehörigem Sensor der Innenhandhabe dazu, dass ein elektrisches Öffnen zugelassen wird. In der Stellung "diebstahlgesichert" sorgt die Steuereinheit 3 dafür, dass Signale sowohl des Handhabesensors 15 und folglich der äußeren Handhabe 11 als auch der Innenhandhabe und des zugehörigen Innenhandhabesensors insgesamt ignoriert werden und die zugehörige Kraftfahrzeugtür nicht elektrisch geöffnet werden kann. Die Stellung "kindergesichert" korrespondiert schließlich dazu, dass die beiden in der Fig. 1 dargestellten vorderen Kraftfahrzeugtüren entweder ihre Position "verriegelt" oder "diebstahlgesichert" einnehmen. Für die hinteren Kraftfahrzeugtüren gilt jedoch, dass eine Beaufschlagung der nicht dargestellten Innenhandhabe und folglich des Sensors der Innenhandhabe ignoriert wird, wohingegen die äußere Handhabe 11 und der zugehörige Handhabesensor 15 bei seiner Beaufschlagung von der Steuereinheit 3 dahingehend ausgewertet werden, dass dies zum elektrischen Öffnen des Gesperres 9, 10 führt.

Die zuvor beschriebenen Funktionsstellungen lassen sich dabei mit Hilfe des Sicherungssensors 6 oder auch einer entsprechenden Menüsteuerung vorgeben, indem ein Benutzer beispielsweise zwischen der Position "verriegelt" oder "entriegelt" sowie "kindergesichert" und "kinderentsichert" unterscheidet. Die Stellung "diebstahlgesichert" wird demgegenüber typischerweise automatisch eingenommen und umgesetzt, sobald das Fahrzeug 1 abgestellt und vom Benutzer verlassen sowie verriegelt worden ist.

Das heißt, der Öffnungsantrieb 8 wird lediglich in der Stellung "Sicherung aus" der Sicherungseinheit 4 in Abhängigkeit von beispielsweise Signalen des ersten Sensors 1 bzw. des Handhabesensors 15 an der Handhabe 11 mit Hilfe der Steuereinheit 3 zum elektrischen Öffnen des Gesperres 9, 10 beaufschlagt, Hierzu korrespondiert, dass die Steuereinheit 3 den Öffnungsantrieb 8 in der ersten Bewegungsrichtung bzw. im Gegenuhrzeigersinn beaufschlagt, so dass mit Hilfe des Auslegers 13 die Sperrklinke 10 motorisch von ihrem Eingriff mit der Drehfalle 9 abgehoben wird, welche daraufhin federunterstützt öffnet und den Schließbolzen freigibt. Die zugehörige Kraftfahrzeugtür 2 kann dann unmittelbar geöffnet werden.

Nimmt dagegen die Sicherungseinheit 4 die Stellung "Sicherung ein", so werden Signale des ersten Sensors 15 seitens der Steuereinheit 3 ignoriert. Der Öffnungsantrieb 8 kann folglich in diesem Fall das Gesperre 9, 10 nicht öffnen. Insgesamt ist die Auslegung so getroffen, dass der Öffnungsantrieb 8 in der ersten Bewegungsrichtung bzw. im Gegenuhrzeigersinn sowie in der Stellung "Sicherung aus" der Sicherungseinheit 4 auf das Gesperre 9, 10 arbeitet. Zusätzlich und erfindungsgemäß ist nun noch der Öffnungsantrieb 8 in der Lage, die zweite Bewegungsrichtung bzw. Uhrzeigersinnbewegung zu absolvieren. In dieser zweiten Bewegungsrichtung und in Abhängigkeit von einem weiteren zweiten Sensor 5 bzw. 7 kann nun eine zusätzliche mechanische Verbindung der Handhabe 11 zum Gesperre 9, 10 hergestellt werden. Bei dem zweiten Sensor 5, 7 handelt es sich beispielsweise um den zuvor bereits angesprochenen Crashsensor 5 und/oder den Fahrzeuggeschwindigkeitssensor 7.

Ist der zweite Sensor 5 als Crashsensor 5 ausgelegt, so kann auf diese Weise eine Notöffnung im Crashfall realisiert werden, die zuvor bereits beschriebene mechanische Redundanz im Crashfall (TCR). Denn Signale des Crashsensors 5, welche von der Steuereinheit 3 verarbeitet werden, führen dazu, dass der Öffnungsantrieb 8 in der zweiten Bewegungsrichtung bzw. nach dem Ausführungsbeispiel im Uhrzeigersinn zur Realisierung der Notöffnung beaufschlagt wird. Im Zuge dieser Notöffnung wird die lösbare mechanische Verbindung 12 zwischen der Handhabe 11 und dem Gesperre 9, 10 geschlossen, so dass eine Beaufschlagung der Handhabe 11 beispielsweise durch am Kraftfahrzeug 1 eintreffende Sicherheitskräfte ausdrücklich möglich ist. Der Öffnungsantrieb 8 nimmt im Falle der Notöffnung und bei Beaufschlagung des Crashsensors 5 seine Arbeit unmittelbar auf, und zwar unabhängig von der Stellung der Sicherungseinheit 4. Das heißt, der Crashsensor 5 wird von der Steuereinheit 3 mit höchster Priorität behandelt bzw. etwaige Signale des Crashsensors 5 überdecken sämtliche anderen Funktionszustände, so dass im Crashfall die beschriebene mechanische Verbindung von der Handhabe 11 zum Gesperre 9, 10 unter allen Umständen hergestellt wird.

Grundsätzlich kann mit Hilfe des Öffnungsantriebes 8 auch eine Normalöffnung auf mechanischem Wege - unabhängig von der Notöffnung - herbeigeführt werden. In diesem Fall mag der Öffnungsantrieb 8 in der zweiten Bewegungsrichtung bzw. im Uhrzeigersinn zur Realisierung einer mechanischen Öffnung in Abhängigkeit von Signalen des Fahrzeuggeschwindigkeitssensors 7 beaufschlagt werden. In diesem Fall verhindert unter Umständen die Sicherungseinheit 4 jedoch eine mechanische Öffnung des Gesperres 9, 10. Denn wenn die Sicherungseinheit 4 ihre Stellung "Sicherung ein" einnimmt sowie bei in der zweiten Bewegungsrichtung beaufschlagtem Öffnungsantrieb 8 sorgt dies seitens der Steuereinheit 3 dafür, dass eine mechanische Öffnung des Gesperres 9, 10 verhindert wird. Das heißt, der Sicherungssensor 6 und dessen Stellung ist in der Rangfolge oberhalb der Position des Fahrzeuggeschwindigkeitssensors 7 angesiedelt und wird von der Steuereinheit 3 auch in entsprechendem Sinne ausgewertet. Das kann sogar spezifisch und unterschiedlich je nach Kraftfahrzeugtürschloss 2 erfolgen.

Auf diese Weise kann zwischen beispielsweise den hinteren Fahrzeugtüren und den vorderen Fahrzeugtüren unterschieden werden. Während die vorderen Fahrzeugtüren beispielsweise ihre Stellung "verriegelt" im Fahrbetrieb und bei beaufschlagtem Fahrzeuggeschwindigkeitssensor 7 einnehmen und folglich eine Öffnung mit Hilfe der Innenhandhabe wie beschrieben zulassen, mag dies für die hinteren Fahrzeugtüren zur Realisierung der Kindersicherungsfunktion nicht zugelassen werden. Das heißt, in diesem Fall befinden sich die hinteren Fahrzeugtüren in der Stellung "diebstahlgesichert", können folglich weder mit Hilfe der äußeren Handhabe 11 noch mit Hilfe der inneren Handhabe geöffnet werden. Dadurch lässt sich die Funktionsstellung "kindergesichert" realisieren und umsetzen.

In diesem Fall sorgt die Sicherungseinheit 4 in der Stellung "Sicherung ein" bzw. nach dem Ausführungsbeispiel "diebstahlgesichert" bzw. "kindergesichert" an den hinteren Fahrzeugtüren dafür, dass selbst bei beaufschlagtem zweiten Sensor bzw. Fahrzeuggeschwindigkeitssensor 7 eine mechanische Öffnung des Gesperres 9, 10 auch mit Hilfe der Innenhandhabe verhindert wird. Das hat zur Folge, dass das Kraftfahrzeug 1 beim Überschreiten der einleitend bereits beschriebenen Schrittgeschwindigkeit unmittelbar verriegelt wird, und zwar dergestalt, dass die beiden vorderen Fahrzeugtüren die Funktionsstellung "verriegelt" einnehmen, wobei eine Öffnung mit Hilfe der Innenhandhabe nach wie vor möglich ist und zugelassen wird. Demgegenüber befinden sich die hinteren Seitentüren in der Stellung "diebstahlgesichert" bzw. "kindergesichert", so dass dort befindliche Kinder die Kraftfahrzeugtür nicht unbeabsichtigt während der Fahrt öffnen können.

Die Sicherungseinheit 4 mag zu diesem Zweck zusätzlich eine mechanische und/oder motorische Sperre aufweisen, welche den Öffnungsantrieb 8 in der Stellung "Sicherung ein" sowie bei beaufschlagtem Öffnungsantrieb 8 zusätzlich sperrt. Nach dem Ausführungsbeispiel und entsprechend der beschriebenen Funktionalität lässt sich dies beispielsweise einfach auf elektronischem Wege durch die geschilderte Unterscheidung hinsichtlich des Einbauortes des zugehörigen Kraftfahrzeugtürschlosses 2 an den vorderen respektive den hinteren Seitentüren realisieren und umsetzen. Hierauf ist die Erfindung selbstverständlich nicht beschränkt. Denn anstelle der hinteren Seitentüren können beispielsweise auch Schiebetüren oder auch eine Heckklappe mit der geschilderten Kindersicherungsfunktion ausgerüstet werden.

Befindet sich die Sicherungseinheit 4 dagegen in der Stellung "Sicherung aus", so wird bei einer Beaufschlagung des ersten Sensors bzw. Handhabesensors 15 eine elektrische Öffnung des Gesperres 9, 10 ebenso wie grundsätzlich eine mechanische Öffnung im Normalbetrieb zugelassen.

Die Handhabe 11 kann zum elektrischen Öffnen des Gesperres 9, 10 zweimal betätigt werden. Diese zweimalige Betätigung des zugehörigen Handhabesensors 15 wird mit Hilfe der Steuereinheit 3 erfasst und ausgewertet. Das erste Signal korrespondiert dabei zum "Entriegeln" des zugehörigen Kraftfahrzeugtürschlosses 2 und führt dazu, dass die Sicherungseinheit 4 die Stellung "Sicherung aus" einnimmt bzw. beibehält. Das zweite Signal des ersten Sensors 15 bzw. Handhabesensors 15 wird dann zum elektrischen Öffnen dergestalt seitens der Steuereinheit 3 umgesetzt und ausgewertet, dass die Steuereinheit 3 den Öffnungsantrieb 8 in der ersten Bewegungsrichtung bzw. im Gegenuhrzeigersinn beaufschlagt, um das Gesperre 9, 10 elektrisch zu öffnen.

Grundsätzlich kann die Handhabe 11 auch mit einer "Override"-Funktion ausgerüstet werden. In diesem Fall sorgt eine einmalige Betätigung des ersten Sensors bzw. Handhabesensors 15 mit Hilfe der Handhabe 11 dafür, dass zunächst die Sicherungseinheit in ihre Stellung "Sicherung aus" übergeht bzw. diese beibehält und unmittelbar im Anschluss hieran der Öffnungsantrieb 8 in der ersten Bewegungsrichtung bzw. im Gegenuhrzeigersinn zum elektrischen Öffnen des Gesperres 9, 10 beaufschlagt wird.

### Bezugszeichenliste:

Kraftfahrzeug 1
Kraftfahrzeugtürschloss 2
Steuereinheit 3
Sicherungseinheit 4
Crashsensor 5
Sicherungssensor 6
Fahrzeuggeschwindigkeitssensor 7
Öffnungsantrieb 8
Drehfalle 9
Sperrklinke 10
Gesperre 9, 10
Handhabe 11
lösbare mechanische Verbindung 12
Ausleger 13
weiterer Ausleger 14
Handhabesensor 15

## Patentansprüche

1. Kraftfahrzeugtürschloss (2), mit einem elektromechanischen Öffnungsantrieb (8) für ein Gesperre (9, 10), ferner mit wenigstens einer Sicherungseinheit (4), und mit einer Steuereinheit (3), wobei der Öffnungsantrieb (8) in der Stellung "Sicherung aus" der Sicherungseinheit (4) in Abhängigkeit von beispielsweise Signalen eines ersten Sensors (15) an eine Handhabe (11) mittels der Steuereinheit (3) zum elektrischen Öffnen beaufschlagt wird, und wobei in der Stellung "Sicherung ein" der Sicherungseinheit (4) Signale des ersten Sensors (15) seitens der Steuereinheit (3) ignoriert werden, wobei der Öffnungsantrieb (8) wenigstens zwei unterschiedliche Bewegungsrichtungen vollführt und in der ersten Bewegungsrichtung sowie in der Stellung "Sicherung aus" der Sicherungseinheit (4) auf das Gesperre (9, 10) arbeitet, während der Öffnungsantrieb (8) in der zweiten Bewegungsrichtung in Abhängigkeit von einem weiteren zweiten Sensor (5, 7) eine zusätzliche mechanische Verbindung der Handhabe (11) zum Gesperre (9, 10) herstellt, **dadurch gekennzeichnet, dass** die Sicherungseinheit (4) eine mechanische und/oder motorische Sperre aufweist, welche den Öffnungsantrieb (8) in der Stellung "Sicherung ein" sowie bei in zweiter Bewegungsrichtung beaufschlagtem Öffnungsantrieb (8) blockiert.

2. Kraftfahrzeugtürschloss (2) nach Anspruch 1, **dadurch gekennzeichnet, dass** der erste Sensor (15) als Handhabensensor (15) ausgebildet ist.

3. Kraftfahrzeugtürschloss (2) nach Anspruch 1 oder 2, **dadurch gekennzeichnet, dass** der zweite Sensor (5, 7) als Fahrzeuggeschwindigkeitssensor (7) und/oder Crashsensor (5) ausgebildet ist.

4. Kraftfahrzeugtürschloss (2) nach Anspruch 3, **dadurch gekennzeichnet, dass** der Öffnungsantrieb (8) in der zweiten Bewegungsrichtung sowie unabhängig von der Stellung der Sicherungseinheit (4) zur Realisierung einer Notöffnung in Abhängigkeit von Signalen des Crashsensors (5) beaufschlagt wird.

5. Kraftfahrzeugtürschloss (2) nach einem der Ansprüche 1 bis 4, **dadurch gekennzeichnet, dass** der Öffnungsantrieb (8) in der zweiten Bewegungsrichtung zur Realisierung einer mechanischen Öffnung in Abhängigkeit von Signalen des Fahrzeuggeschwindigkeitssensors (7) beaufschlagt wird.

6. Kraftfahrzeugtürschloss (2) nach einem der Ansprüche 1 bis 5, **dadurch gekennzeichnet, dass** die Sicherungseinheit (4) in der Stellung "Sicherung ein" sowie bei in der zweiten Bewegungsrichtung beaufschlagtem Öffnungsantrieb (8) eine mechanische Öffnung des Gesperres (9, 10) verhindert.

7. Kraftfahrzeugtürschloss (2) nach einem der Ansprüche 1 bis 6, **dadurch gekennzeichnet, dass** die Sicherungseinheit (4) in der Stellung "Sicherung aus" sowie bei in der zweiten Bewegungsrichtung beaufschlagtem Öffnungsantrieb (8) eine mechanische Öffnung des Gesperres (9, 10) zulässt.

8. Kraftfahrzeugtürschloss (2) nach einem der Ansprüche 1 bis 7, **dadurch gekennzeichnet, dass** die Handhabe (11) zum Öffnen des Gesperres (9, 10) zweimal betätigt werden muss, und zwar zunächst zum "Entsichern" und dann zum "elektrischen Öffnen".

9. Kraftfahrzeugtürschloss (2) nach einem der Ansprüche 1 bis 8, **dadurch gekennzeichnet, dass** die Handhabe (11) mit einer "Override-Funktion" ausgerüstet ist.

## Claims

1. Motor vehicle door latch (2), comprising an electromechanical opening drive (8) for a locking mechanism (9, 10), further comprising at least one safety unit (4), and a control unit (3), wherein, on the basis of for example signals from a first sensor (15) to a handle (11), the opening drive (8) is acted upon in the "safety off" position of the safety unit (4) by means of the control unit (3) for electrical opening, and, wherein, in the "safety on" position of the safety unit (4), signals from the first sensor (15) are ignored by the control unit (3), wherein the opening drive (8) acts in at least two different movement directions, and acts on the locking mechanism (9, 10) in the first movement direction as well as in the "safety off" position of the safety unit (4), while the opening drive (8), in the second movement direction, establishes an additional mechanical connection between the handle (11) and the locking mechanism (9, 10) on the basis of a further second sensor (5, 7), **characterized in that** the safety unit (4) has a mechanical and/or motorized lock which locks the opening drive (8) in the "safety on" position as well as when the opening drive (8) is acted upon in the second movement direction.

2. Motor vehicle door latch (2) according to claim 1, **characterized in that** the first sensor (15) is designed as a handle sensor (15).

3. Motor vehicle door latch (2) according to claim 1 or 2,
**characterized in that** the second sensor (5, 7) is designed as a vehicle speed sensor (7) and/or crash sensor (5).

4. Motor vehicle door latch (2) according to claim 3, **characterized in that** the opening drive (8) is acted upon in the second movement direction as well as independently of the position of the safety unit (4) in order to carry out an emergency opening on the basis of signals from the crash sensor (5).

5. Motor vehicle door latch (2) according to any of claims 1 to 4,
**characterized in that** the opening drive (8) is acted upon in the second movement direction in order to carry out a mechanical opening on the basis of signals from the vehicle speed sensor (7).

6. Motor vehicle door latch (2) according to any of claims 1 to 5,
**characterized in that,** in the "safety on" position as well as when the opening drive (8) is acted upon in the second movement direction, the safety unit (4) prevents a mechanical opening of the locking mechanism (9, 10).

7. Motor vehicle door latch (2) according to any of claims 1 to 6,
**characterized in that,** in the "safety off" position as well as when the opening drive (8) is acted upon in the second movement direction, the safety unit (4) permits a mechanical opening of the locking mechanism (9, 10).

8. Motor vehicle door latch (2) according to any of claims 1 to 7,
**characterized in that** the handle (11) must be operated twice in order to open the locking mechanism (9, 10), namely first for "unlocking" and then for "electrical opening".

9. Motor vehicle door latch (2) according to any of claims 1 to 8,
**characterized in that** the handle (11) is equipped with an "override function".

## Revendications

1. Serrure de porte de véhicule automobile (2), comportant un entraînement d'ouverture (8) électromécanique pour un mécanisme de verrouillage (9, 10), comportant en outre au moins une unité de sécurité (4), et comportant une unité de commande (3), dans laquelle, dans la position « sécurité désactivée » de l'unité de sécurité (4), l'entraînement d'ouverture (8) est sollicité au moyen de l'unité de commande (3) pour l'ouverture électrique en fonction par exemple de signaux d'un premier capteur (15) au niveau d'une poignée (11), et dans laquelle, dans la position « sécurité activée » de l'unité de sécurité (4), des signaux du premier capteur (15) sont ignorés du côté de l'unité de commande (3), dans laquelle l'entraînement d'ouverture (8) suit au moins deux sens de déplacement différents et travaille sur le mécanisme de verrouillage (9, 10) dans le premier sens de déplacement ainsi que dans la position « sécurité désactivée » de l'unité de sécurité (4), tandis que l'entraînement d'ouverture (8) réalise, dans le second sens de déplacement, en fonction d'un second capteur (5, 7) supplémentaire, une liaison mécanique supplémentaire de la poignée (11) au mécanisme de verrouillage (9, 10), **caractérisée en ce que** l'unité de sécurité (4) présente un dispositif de verrouillage mécanique et/ou motorisé qui bloque l'entraînement d'ouverture (8) dans la position « sécurité activée » et lorsque l'entraînement d'ouverture (8) est sollicité dans le second sens de déplacement.

2. Serrure de porte de véhicule automobile (2) selon la revendication 1, **caractérisée en ce que** le premier capteur (15) est conçu sous la forme d'un capteur de poignée (15).

3. Serrure de porte de véhicule automobile (2) selon la revendication 1 ou 2, **caractérisée en ce que** le second capteur (5, 7) est conçu sous la forme d'un capteur de vitesse de véhicule (7) et/ou d'un capteur de collision (5).

4. Serrure de porte de véhicule automobile (2) selon la revendication 3, **caractérisée en ce que,** dans le second sens de déplacement et indépendamment de la position de l'unité de sécurité (4), l'entraînement d'ouverture (8) est sollicité pour effectuer une ouverture de secours en fonction de signaux du capteur de collision (5).

5. Serrure de porte de véhicule automobile (2) selon l'une des revendications 1 à 4, **caractérisée en ce que,** dans le second sens de déplacement, l'entraînement d'ouverture (8) est sollicité pour effectuer une ouverture mécanique en fonction de signaux du capteur de vitesse de véhicule (7).

6. Serrure de porte de véhicule automobile (2) selon l'une des revendications 1 à 5, **caractérisée en ce que,** dans la position « sécurité activée » et lorsque l'entraînement d'ouverture (8) est sollicité dans le second sens de déplacement, l'unité de sécurité (4) empêche une ouverture mécanique du mécanisme de verrouillage (9, 10).

7. Serrure de porte de véhicule automobile (2) selon l'une des revendications 1 à 6, **caractérisée en ce que,** dans la position « sécurité désactivée » et lorsque l'entraînement d'ouverture (8) est sollicité dans le second sens de déplacement, l'unité de sécurité (4) permet une ouverture mécanique du mécanisme de verrouillage (9, 10).

8. Serrure de porte de véhicule automobile (2) selon l'une des revendications 1 à 7, **caractérisée en ce que,** pour l'ouverture du mécanisme de verrouillage (9, 10), la poignée (11) doit être actionnée deux fois, c'est-à-dire d'abord pour « ôter la sécurité », puis pour « ouvrir électriquement ».

9. Serrure de porte de véhicule automobile (2) selon l'une des revendications 1 à 8, **caractérisée en ce que** la poignée (11) est équipée d'une « fonction de surpassement ».
